# EUROPÄISCHE PATENTSCHRIFT

(11) **EP 2 879 615 B1**
(45) Veröffentlichungstag und Bekanntmachung des Hinweises auf die Patenterteilung: **14.09.2016**
(21) Anmeldenummer: 13736828.8
(22) Anmeldetag: 02.07.2013
(51) Int. Cl.: A61D 17/00, A01K 29/00

(54) **VERFAHREN ZUR ERKENNUNG DER WAHRSCHEINLICHKEIT EINER BRUNST**
METHOD FOR IDENTIFYING THE PROBABILITY OF AN ESTRUS
PROCÉDÉ DE DÉTECTION DE LA PROBABILITÉ D'UN OESTRUS

(30) Priorität: 01.08.2012 DE 102012107012
(43) Veröffentlichungstag der Anmeldung: 10.06.2015
(73) Patentinhaber: CattleData GmbH, 86199 Augsburg (DE)
(72) Erfinder: Dietrich, Oliver, 86199 Augsburg (DE)
(74) Vertreter: Charrier Rapp & Liebau
(86) Internationale Anmeldenummer: PCT/EP2013/063960
(87) Internationale Veröffentlichungsnummer: WO 2014/019791

(56) Entgegenhaltungen:
- WO-A1-2009/011641
- US-A1- 2011 298 619

## Beschreibung

Die Erfindung betrifft ein Verfahren zur Erkennung der Wahrscheinlichkeit einer Brunst bei einem weiblichen, nicht-humanen Säugetier, insbesondere bei einem Rind.

Die Qualität der Brunsterkennung hat einen großen Eintluss auf die Wirtschaftlichkeit von Milchviehbetrieben. Unzulänglichkeiten auf diesem Gebiet führen zwangsläufig zu schlechteren Fruchtbarkeitskennzahlen und wirken sich negativ auf das wirtschaftliche Ergebnis des Betriebs aus. Dabei wird es für die Milchviehhalter immer schwieriger, eine Brunst zu erkennen und für eine erfolgreiche Besamung zu nutzen. Einerseits zeigen die Kühe aufgrund der heutigen Haltungsbedingungen zunehmend weniger und kürzere Brunstsymptome, andererseits können die Landwirte durch die stark veränderten Arbeitsbedingungen oftmals zu wenig Zeit für eine visuelle Brunstbeobachtung aufwenden.

Es sind daher eine Reihe von Verfahren zur Brunsterkennung entwickelt worden. Hierzu gehören unter anderem die visuelle Beobachtung, der Brunstkalender, Heatmount Detektoren, Heatwatch Systeme, die Messung des elektrischen Widerstandes des Vaginalschleims, die Thermometrie, die Milchleistungserfassung, die Detektion von Vokalisationsereignissen gemäß DE 10 2005 032 240 A1, die Messung des Progesterongehalts in Milch und Blut, die Detektion von brunstspezifischen Duftstoffen sowie die Pedometrie in unterschiedlichen Varianten. Eine Übersicht gibt Becker et al. (2005) "Vor- und Nachteile einzelner Methoden der Brunsterkennung beim Rind", Züchtungskunde 77 (2-3), 140-150.

Keine dieser Methoden liefert eine zuverlässige Erkennung der Brunst, weil jede bekannte Methode mit erheblichen Nachteilen behaftet ist und Zufallsereignisse eine Rolle spielen können, welche der Zuverlässigkeit des Brunstnachweises entgegenstehen.

Die WO2009/011641 A1 beschreibt ein Verfahren, mit dem über die Aktivität des Tieres auf die Brunst rückgeschlossen wird. Hierbei werden die Schritte des Tieres gezählt (Pedometrie) und die Daten sporadisch (meist beim Melken) aus den Sensoren ausgelesen. In der genannten Druckschrift wird auch die Berücksichtigung anderer Ereignisse zur Feststellung der Brunst beschrieben, z.B. der Tag der letzten Kalbung oder die Messung des Progesterongehalts in der Milch. Hierbei handelt es sich um Faktoren, welche nur sehr ungefähre Rückschlüsse auf den Zeitpunkt der Brunst erlauben oder aber im täglichen Einsatz auf einem Bauernhof ungeeignet sind.

In der WO2005/060867 A1 wird der Aufsprung (das Besteigen) eines Tieres durch ein anderes Tier der Gruppe beschrieben und ausgewertet. Die Daten sind mit erheblichen Fehlerraten behaftet. Ferner handelt es sich bei dem Aufsprung bzw. vielmehr der Duldung des Aufsprung nur um punktuelle Ereignisse, nicht aber um die Begleitung des Sozialverhaltens der Tiere über einen längeren Zeitraum. Hierdurch ist auch die Aussagekraft in Bezug auf die Ermittlung der Wahrscheinlichkeit einer Brunst reduziert, weil das gelegentliche Aufspringen bzw. Besteigen zum normalen Verhalten der Tiere zählt und keinen zuverlässigen Rückschluss auf das Vorliegen einer Brunst erlaubt.

In der US2011/0298619 A1 wird ein Verfahren zur Erkennung einer Brunst bei einem Säugetier nach dem Oberbegriff des Anspruchs 1 offenbart.

Es besteht daher die Aufgabe, ein Verfahren zum Nachweis einer Brunst so auszubilden, dass eine maximale Zuverlässigkeit gewährleistet wird.

Hervorzuheben ist, dass es hierbei keine Rolle spielt, wenn die Brunst erst einige Stunden später gemeldet wird, da die Besamung des brünstigen Tieres in der Regel erst zwölf Stunden nach der Brunst stattfindet.

Gelöst wird diese Aufgabe mit den kennzeichnenden Merkmalen des Anspruchs 1. Vorteilhafte Ausgestaltungen sind den Unteransprüchen entnehmbar.

Ein Ausführungsbeispiel der Erfindung wird im Folgenden näher erläutert.

Das erfindungsgemäße Verfahren beruht zunächst auf der Erkenntnis, dass ein erstes Maß für das Vorliegen einer Brunst bei den in Rede stehenden Tieren deren Bewegungsaktivität ist. Diese steht, wie Studien ergeben haben, in unmittelbarem Zusammenhang mit dem Progesterongehalt in Milch und Blut, so dass eine Beobachtung der Bewegungsaktivität einen ersten Rückschluss auf die Wahrscheinlichkeit einer Brunst erlaubt.

Erfindungsgemäß wird jedoch ein weiterer Parameter für diejenigen Tiere evaluiert, bei welchen sich in einem vorgegebenen Zeitabschnitt eine erhöhte Bewegungsaktivität nachweisen ließ, und zwar retrograd für den gleichen Zeitabschnitt, in welchem die erhöhte Bewegungsaktivität vorlag. Dieser zweite Parameter steht für die Gruppenbildung des Tieres mit mindestens einem weiteren, gleichartigen Tier aus der Gruppe. Auch bei der Gruppenbildung handelt es sich um eine Eigenschaft, die mit der Wahrscheinlichkeit einer Brunst im Zusammenhang steht. Man spricht insoweit von sexuell aktiven Gruppen.

Wenn erfindungsgemäß nur die bei der Bewegungsaktivität aufgefallenen Tiere auch hinsichtlich Ihrer Gruppenbildung untersucht werden und beide Parameter auffällig sind, steht dies für eine besonders hohe Wahrscheinlichkeit einer Brunst, wobei zusätzlich eine Kreuzkorrelation beider Parameter durchgeführt werden kann.

Das Verfahren kann beispielsweise in einem Laufstall für Rinder durchgeführt werden, welcher mit mindestens einer, vorzugsweise mit mehreren Videokameras zur Aufnahme der Rinder von oben ausgestattet ist. Die Ausgänge der Kameras sind mit einem computergestützten Bildverarbeitungssystem verbunden. Das Bildverarbeitungssystem ist in der Lage, jedes einzelne Tier in der Gruppe der in dem Laufstall befindlichen Tiere zuverlässig zu erkennen. Dies kann beispielsweise aufgrund einer charakteristischen Musterung des Fells der Tiere erfolgen oder durch Aufbringen eines Musters auf den Rücken bzw. Halsbereich der Tiere, insbesondere in Gestalt eines zweidimensionalen Matrixcodes. Andere, nicht-optische Methoden, z.B. über RFID-Geber und entsprechende Sensoren sind ebenfalls möglich, auch die Kombination nicht-optischer mit optischen Methoden. In jedem Fall muss gewährleistet werden, dass die computergestützte Auswertereinheit den Aufenthaltsort jedes einzelnen Tieres innerhalb des Laufstalls zu jedem Zeitpunkt zuverlässig feststellen kann.

Mit Hilfe der der Bildverarbeitung nachgeschalteten Computerauswertung wird laufend für jedes einzelne Tier der Gruppe dessen momentane Bewegungsaktivität ermittelt. Die Bewegungsaktivität ist im einfachsten Falle die momentane Geschwindigkeit des Tieres bzw. die über einen bestimmten Zeitraum ermittelte Durchschnittsgeschwindigkeit desselben, also der in einer bestimmten Zeit zurückgelegte Weg. Dieser Parameter lässt sich mit den oben genannten Bildverarbeitungsmethoden und der daran angeschlossenen computertechnischen Auswertung ohne weiteres für jedes Tier laufend ermitteln und aktualisieren. Auf diese Weise entsteht für jedes Tier ein im Wesentlichen konstanter Mittelwert der Bewegungsaktivität.

Sobald nun festgestellt wird, dass dieser über einen längeren Zeitabschnitt im Wesentlichen konstante Mittelwert der Bewegungsaktivität einen vorgegebenen, prozentualen, über diesem Mittelwert liegenden Grenzwert überstreitet, erfolgt eine Selektion des entsprechenden Tiers zur weiteren Auswertung. Der Faktor, um welchen der Mittelwert der Bewegungsaktivität hierbei zu überschreiten ist, kann zwischen 10% und 2500% der mittleren Bewegungsaktivität liegen. Vorzugsweise sollte der Faktor so hoch gewählt werden, dass ein rein zufallsbedingtes Überschreiten des Grenzwertes noch nicht zu einer Selektion führt. Bei der Auswahl des Grenzwerts sind daher auch zufallsbedingte Abweichungen zu berücksichtigen, also das "Grundrauschen" der mittleren Bewegungsaktivität. Je geringer dieses Grundrauschen ist, desto geringer kann der Grenzwert festgesetzt werden, ab welchem eine Selektion des Tieres erfolgt.

Sobald ein Tier selektiert worden ist, bei welchem der Mittelwert der Bewegungsaktivität über einen bestimmten Zeitabschnitt oberhalb des Grenzwerts lag, wird für dasselbe Tier für den gleichen Zeitabschnitt aufgrund der gespeicherten Bewegungsdaten untersucht, ob es sich überdurchschnittlich stark an Gruppenbildung beteiligt hat. Maßgebend kann hierbei der Abstand des jeweiligen Tieres zu mindestens einem weiteren, gleichartigen Tier im relevanten Zeitraum sein. In einer ersten Näherung kann ein vorgegebener Abstandswert festgelegt werden und der für die Gruppenbildung des Tiers spezifische Parameter dann auf positiv gestellt werden, wenn dieser Abstandswert unterschritten wird. Im Rahmen einer genaueren Auswertung können zusätzlich Zeiten berücksichtigt werden, während denen der Wert des Abstands größer ist als der vorbestimmte Abstand und eine Gewichtung stattfinden, wonach größeren Abständen proportional eine kleinere, effektive Zeit zugeordnet wird. Auf diese Weise wird ein zweiter, nämlich der Gruppenbildungsparameter, für die gleichen Tiere festgelegt, die bereits bei dem ersten, auf die Bewegungsaktivität gerichteten Parameter positiv aufgefallen sind.

Versuche haben ergeben, dass die Wahrscheinlichkeit einer Brunst bei Tieren, welche im gleichen Zeitraum bei beiden Parametern auffällig waren, besonders hoch ist.

Schließlich ist es möglich, nach Festlegung der beiden Parameter eine Kreuzkorrelation zu bilden, also den Wert des zweiten Parameters noch einmal mit dem Wert des ersten Parameters zu vergleichen und die Ausgabe der Wahrscheinlichkeit einer Brunst nicht nur davon abhängig zu machen, dass das Tier bei beiden Parametern aufgefallen ist, sondern wie hoch die beiden Parameter jeweils über den vorgegebenen Grenzwerten gelegen haben.

In einer weiteren Ausgestaltung des erfindungsgemäßen Verfahrens kann der Landwirt im Anschluss an das vollautomatisiert durchgeführte Verfahren noch einmal die Videoaufzeichnung Retrograd überprüfen und hierbei diejenigen Tiere visuell überprüfen, bei denen in dem dritten Verfahrensschritt eine Ausgabe für die Wahrscheinlichkeit einer Brunst erzeugt worden ist. Der Landwirt erkennt hierbei aufgrund seiner Erfahrung sofort, ob diese Tiere tatsächlich brünstig sind, beispielsweise in dem er zusätzliche visuelle Parameter wie die Duldung oder auf Aufspringen analysiert. Dieser dritte Verfahrensschritt kann dem Landwirt dadurch erleichtert werden, dass in einem vierten Verfahrensschritt diejenigen Tiere, bei denen eine Ausgabe für die Wahrscheinlichkeit einer Brunst erzeugt worden ist, auf dem Videobildschirm visuell hervorgehoben, beispielsweise farblich markiert werden, so dass der Landwirt sofort erkennt, welche Tiere er gesondert beobachten sollte.

Das erfindungsgemäße Verfahren kann vorzugsweise bei Rindern, jedoch auch bei anderen Paarhufern eingesetzt werden. Im Rahmen der Auswertung und zur Erleichterung der Arbeit für den Landwirt wird die Wahrscheinlichkeit der Brunst vorzugsweise als Prozentsatz ausgegeben.

## Patentansprüche

1. Verfahren zur Erkennung einer Brunst bei einem weiblichen, nicht-humanen Säugetier innerhalb einer Gruppe gleichartiger Tiere, wobei in einem ersten Verfahrensschritt ein für die Bewegungsaktivität des Tieres spezifischer Parameter in Abhängigkeit von der zeigt erfasst und das Tier zur weiteren Auswertung selektiert wird, falls dieser Parameter über eine vorbestimmte Zeitdauer oberhalb eines vorbestimmten, über dem Mittelwert des für die Bewegungsaktivität spezifischen Parameters bei dem entsprechenden Tier liegenden Grenzwertes liegt, **dadurch gekennzeichnet, dass** in einem zweiten Verfahrensschritt für den gleichen Zeitabschnitt die Zeitdauer ermittelt wird, während der der Abstand des Tieres zu mindestens einem weiteren, gleichartigen Tier einen vorbestimmten Wert unterschreitet, und in einem dritten Verfahrensschritt eine Ausgabe für die Wahrscheinlichkeit einer Brunst des Tieres in Abhängigkeit dieser Zeitdauer erzeugt wird.

2. Verfahren nach Anspruch 1, **dadurch gekennzeichnet, dass** das weibliche, nichthumane Säugetier ein Paarhufer, insbesondere ein sind, ein Schwein, eine Ziege, ein Schaf oder ein Kamelide ist.

3. Verfahren nach einem der voranstehenden Ansprüche, **dadurch gekennzeichnet, dass,** der für die Bewegungsaktivität des Tieres spezifische Parameter der in einer bestimmten Zeit zurückgelegte Weg des Tieres ist.

4. Verfahren nach einem der voranstehenden Ansprüche, **dadurch gekennzeichnet, dass** der vorbestimmte Grenzwert um einen Faktor zwischen 1,1 und 25 über dem Mittelwert des für die Bewegungsaktivität spezifischen Parameters liegt.

5. Verfahren nach einem der voranstehenden Ansprüche, **dadurch gekennzeichnet, dass** bei der Bestimmung des Wertes der Zeitdauer zusätzlich Zeiten berücksichtigt werden, während denen der Wert des Abstands größer ist als der vorbestimmte Abstand, und eine Gewichtung derart stattfindet, dass größeren Abständen proportional eine kleinere, effektive Zeitdauer zugeordnet wird.

6. Verfahren nach einem der voranstehenden Ansprüche, **dadurch gekennzeichnet, dass** die Gruppe gleichartiger Tiere mit einem optischen Überwachungssystem und daran anschließender, computergestützter Bildverarbeitung beobachtet wird und jedes Tier aus der Gruppe einen spezifischen optischen Marker zur Erkennung trägt.

7. Verfahren nach Anspruch 6, **dadurch gekennzeichnet, dass** der spezifische optische Marker die Zeichnung des Fells des Tieres ist.

8. Verfahren nach Anspruch 6, **dadurch gekennzeichnet, dass** der spezifische optische Marker ein auf das Tier aufgebrachtes Muster, insbesondere ein zweidimensionaler Matrixcode, ist.

9. Verfahren nach einem der voranstehenden Ansprüche, **dadurch gekennzeichnet, dass** die Überwachung der Gruppe gleichartiger Tiere durch (zusätzliche) RFID-Geber und Sensoren und anschließende computergestützte Auswertung erfolgt.

10. Verfahren nach einem der voranstehenden Ansprüche, **dadurch gekennzeichnet, dass** zur Bestimmung der Wahrscheinlichkeit einer Brunst des Tieres zusätzlich der Wert des für die Bewegungsaktivität des Tieres spezifischen Parameter im Sinne einer Kreuzkorrelation mit dem Wert der Zeitdauer innerhalb des vorbestimmten Zeitraums, in der der Abstand des Tieres zumindest einen weiteren, gleichartigen Tier einen vorbestimmten Wert unterschreitet, berücksichtigt wird.

11. Verfahren nach einem der voranstehenden Ansprüche, **dadurch gekennzeichnet, dass** die Wahrscheinlichkeit einer Brunst des Tieres als Prozentsatz ausgegeben wird.

12. Verfahren nach einem der Ansprüche 6 bis 11, **dadurch gekennzeichnet, dass** während des gesamten Überwachungszeitraums eine Videoüberwachung sämtlicher Tiere stattfindet und diejenigen Tiere, bei denen in einem dritten Verfahrensschritt eine Ausgabe für die Wahrscheinlichkeit einer Brunst erzeugt worden ist, in den gespeicherten Bilddaten der Videoüberwachung graphisch, z.B. farblich, hervorgehoben werden.

## Claims

1. A method for detecting heat in a female, non-human mammal within a group of animals of the same type, whereby in a first step of the method a parameter specific for the movement activity of the animal is recorded as a function of time and the animal is selected for further evaluation, provided this parameter exceeds during a predefined period of time the average value of the parameter specific for the movement activity, relating to the threshold value of the respective animal, **characterized in that** in a second step of the method the period of time is ascertained for the same time segment, during which the distance of the animal to at least one other animal of the same type falls below a predefined value, and in a third step of the method an indication of the likelihood of heat in the animal, which depends on this period of time, is produced.

2. A method according to Claim 1, **characterized in that** the female, non-human mammal is an even-toed ungulate, particularly a cow, a hog, a goat, a sheep or a camelid.

3. A method according to one of the above claims, **characterized in that** the parameter specific for the movement activity of the animal is the distance traveled by the animal in a certain period of time.

4. A method according to one of the above claims, **characterized in that** the given threshold value exceeds by a factor between 1.1 and 25 the average value of the parameter specific for the movement activity.

5. A method according to one of the above claims, **characterized in that** when determining the value of the period of time, periods of time are additionally taken into consideration, during which the value of the distance is larger than the given distance, and weighting is made in such a manner that a smaller, effective period of time is proportionally assigned to larger distances

6. A method according to one of the above claims, **characterized in that** the group of animals of the same kind is watched by means of an optical monitoring system with computer-aided image processing linked to it, and each animal in the group carries a specific optical marker for identification.

7. A method according to Claim 6, **characterized in that** the specific optical marker is the pattern of the skin of the animal.

8. A method according to Claim, **characterized in that** the specific optical marker is a pattern applied to the animal, particularly a 2-dimensional matrix code.

9. A method according to one of the above claims, **characterized in that** monitoring of the group of animals of the same kind is performed by (additional) RFID-givers and sensors followed by computer-aided evaluation.

10. A method according to one of the above claims, **characterized in that** for determining the likelihood of heat in the animal, additionally taken into consideration is the value of the parameter specific for the movement activity of the animal in terms of a cross correlation to the value of the period of time within the given time frame in which the distance of the animal to at least one other animal of the same kind falls below a given value.

11. A method according to one of the above claims, **characterized in that** the likelihood of heat in the animal is indicated by a percentage rate.

12. A method according to one of the Claims 6 to 11, **characterized in that** during the entire period of monitoring, video monitoring of all the animals is performed, and those animals, for which in a third step of the method, an indication is produced for the likelihood of heat, are highlighted graphically, e.g. by colors, in the image data stored.

## Revendications

1. Procédé de détection d'un oestrus chez un mammifère femelle non humain dans un groupe d'animaux de même type, dans lequel dans une première étape du procédé, un paramètre spécifique de l'activité physique de l'animal est capté en fonction du temps et l'animal est sélectionné pour une autre évaluation si ce paramètre, sur une durée prédéterminée, se situe au-dessus d'un seuil prédéterminé supérieur à la moyenne du paramètre spécifique de l'activité physique chez l'animal correspondant, **caractérisé en ce que** dans une deuxième étape du procédé pour le même laps de temps, on détermine la durée pendant laquelle la distance de l'animal par rapport à au moins un autre animal de même type est inférieure à une valeur prédéterminée, et dans une troisième étape du procédé, une donnée de sortie pour la probabilité d'un oestrus de l'animal est générée en fonction de cette durée.

2. Procédé selon la revendication 1, **caractérisé en ce que** le mammifère femelle non humain est un bi-ongulé, en particulier, un bovin, un porcin, un caprin, un ovin ou un camélidé.

3. Procédé selon l'une des revendications précédentes, **caractérisé en ce que** le paramètre spécifique pour l'activité physique de l'animal est le chemin parcouru par l'animal pendant une durée déterminée.

4. Procédé selon l'une des revendications précédentes, **caractérisé en ce que** la valeur seuil prédéterminée est supérieure d'un facteur entre 1,1 et 25 à la moyenne du paramètre spécifique pour l'activité physique.

5. Procédé selon l'une des revendications précédentes, **caractérisé en ce que** lors de la détermination de la valeur de la durée, on prend en compte en outre des temps pendant lesquels la valeur de la distance est supérieure à la distance prédéterminée, et une pondération a lieu de telle sorte qu'aux distances plus grandes est affectée proportionnellement une durée effective plus petite.

6. Procédé selon l'une des revendications précédentes, **caractérisé en ce que** le groupe d'animaux du même type est observé avec un système de surveillance optique et ensuite par traitement informatique des images et chaque animal du groupe porte un marqueur de détection optique spécifique.

7. Procédé selon la revendication 6, **caractérisé en ce que** le marqueur optique spécifique est le dessin du pelage de l'animal.

8. Procédé selon la revendication 6, **caractérisé en ce que** le marqueur optique spécifique est un motif appliqué sur l'animal, en particulier un code matrice bidimensionnel.

9. Procédé selon l'une des revendications précédentes, **caractérisé en ce que** la surveillance du groupe d'animaux du même type s'effectue (en outre) par des émetteurs et capteurs RFID et ensuite, une analyse informatique.

10. Procédé selon l'une des revendications précédentes, **caractérisé en ce que** pour la détermination de la probabilité d'un oestrus de l'animal, la valeur du paramètre spécifique pour l'activité physique de l'animal est en outre prise en compte dans le sens d'une corrélation croisée avec la valeur de la durée dans le temps prédéterminé, dans lequel la distance de l'animal est inférieure à au moins une autre valeur prédéterminée d'un autre animal du même type.

11. Procédé selon l'une des revendications précédentes, **caractérisé en ce que** la probabilité d'un oestrus de l'animal est donnée en pourcentage.

12. Procédé selon l'une des revendications 6 à 11, **caractérisé en ce que** pendant la période totale de surveillance, une surveillance vidéo de tous les animaux est réalisée et les animaux chez lesquels dans une troisième étape du procédé, une donnée de sortie de probabilité d'un oestrusa été générée, sont mis en évidence graphiquement ou en couleur dans les données d'image enregistrées de la surveillance vidéo.
